# EUROPÄISCHE PATENTSCHRIFT

(11) **EP 1 454 684 B1**
(45) Veröffentlichungstag und Bekanntmachung des Hinweises auf die Patenterteilung: **07.05.2014**
(21) Anmeldenummer: 04001862.4
(22) Anmeldetag: 29.01.2004
(51) Int. Cl.: B21H 1/00, B21H 1/18, B21B 31/04, B21B 31/08, B21B 35/00, B21B 37/46, B21B 37/58, B21B 35/14

(54) **Verfahren zum Umformen eines Werkstückes und Walzmaschine**
Method for forming a workpiece and rolling machine
Procédé pour le formage d' une pièce et machine de laminage

(30) Priorität: 04.03.2003 DE 10309536; 28.04.2003 DE 10319258
(43) Veröffentlichungstag der Anmeldung: 08.09.2004
(62) Teilanmeldung aus: 11162489.6
(73) Patentinhaber: LANGENSTEIN & SCHEMANN GMBH, D-96450 Coburg (DE)
(72) Erfinder: Hofmann, Günter, Dipl.Ing., 96450 Coburg (DE); Katsibardis, Stellios, Dipl.Ing., 96450 Coburg (DE); Hausdörfer, Siegfried, Dipl.Ing., 96268 Mitwitz (DE); Zwilling, Henry, Dipl.Ing., 96515 Sonneberg (DE); Vogler, Günter, Dipl.Ing., 96472 Rödental (DE); Rüger, Herbert, Dipl.Ing., 96277 Schneckenlohe (DE)
(74) Vertreter: Schröer, Gernot H.

(56) Entgegenhaltungen:
- DE-A1- 19 526 071
- GB-A- 1 242 154
- GB-A- 2 002 274
- US-A- 4 820 947
- US-A1- 2001 039 820
- DATABASE WPI Section Ch, Week 197737 Derwent Publications Ltd., London, GB; Class M21, AN 1977-66271Y XP002328491 -& SU 524 590 A (FORGE PRESS RES INS) 23. Oktober 1976 (1976-10-23)
- DATABASE WPI Section Ch, Week 198310 Derwent Publications Ltd., London, GB; Class M21, AN 1983-24563K XP002328492 -& SU 925 499 A (ALTAI MECH ENG TECH) 7. Mai 1982 (1982-05-07)

## Beschreibung

Die Erfindung betrifft ein Verfahren zum Umformen eines Werkstückes.

Zum Umformen von Werkstücken aus einer Ausgangsform in eine gewünschte Zwischenform (Halbzeug, Vorformen) oder Endform (Fertigprodukt, Fertigformen) sind neben vielen anderen Verfahren auch Walzverfahren bekannt, die zu den Druckumformverfahren gezählt werden. Beim Walzen wird das Werkstück (Walzgut) zwischen zwei rotierenden Walzen angeordnet und durch Ausüben eines Umformdrucks durch die rotierenden Walzen in seiner Form verändert. Beim Profilwalzverfahren sind Werkzeugprofile am Umfang der Walzen angeordnet, die die Erzeugung entsprechender Profile im Werkstück ermöglichen. Beim Flachwalzen wirken die zylindrischen oder kegeligen Außenflächen der Walzen unmittelbar auf das Werkstück.

Bezüglich der Relativbewegung der Werkzeuge oder Walzen einerseits und des Werkstückes andererseits unterteilt man Walzverfahren in Längswalzen, Querwalzen und Schrägwalzen. Beim Längswalzen wird das Werkstück senkrecht zu den Drehachsen der Walzen in einer translatorischen Bewegung und meist ohne Drehung durch den Zwischenraum zwischen den Walzen (Walzenspalt) bewegt. Beim Querwalzen bewegt sich das Werkstück nicht translatorisch bezüglich der Walzen oder deren Drehachsen, sondern dreht sich nur um seine eigene Achse, die üblicherweise eine Hauptträgheitsachse, insbesondere die Symmetrieachse bei einem rotationssymmetrischen Werkstück, ist. Bei Kombination beider Bewegungsarten beim Längswalzen und beim Querwalzen spricht man von Schrägwalzen. Die Walzen stehen dabei in der Regel schräg zueinander und zum Werkstück, das translatorisch und rotatorisch bewegt wird.

Profilquerwalzmaschinen, bei denen zwei Walzen mit am Außenumfang angeordneten keilförmigen Profilwerkzeugen um zueinander parallele Drehachsen gleichsinnig rotieren, bezeichnet man mitunter auch als Querkeilwalzen. Die Werkzeuge weisen dabei eine keilförmige oder im Querschnitt dreieckförmige Geometrie auf und können entlang des Umfangs in ihrer radialen Abmessung in einer Richtung zunehmen und/oder schräg zur Drehachse der Walzen verlaufen.

Diese Querkeilwalzen oder Profilquerwalzen erlauben ein vielfältiges Umformen von Werkstücken in hoher Präzision oder Maßgenauigkeit. Infolge der von den keilförmigen Werkzeugen auf das Werkstück ausgeübten Druckkraft wird dabei die Materialverteilung im Werkstück während des Umlaufs der Walzen durch einen Fließvorgang im Werkstück verändert. Die keilförmigen Werkzeuge können umlaufende Nuten und andere Verjüngungen in dem rotierenden Werkstück erzeugen. Durch den axialen Versatz in Umfangsrichtung oder die schräge Anordnung der Werkzeugkeile relativ zur Drehachse können beispielsweise axial zur Drehachse sich ändernde Strukturen und Verjüngungen im Werkstück erzeugt werden. Durch die Zunahme oder Abnahme des Außendurchmessers der Werkzeugkeile beim Verlauf um die Drehachse können in Kombination mit der schrägen Anordnung axial verlaufende Schrägen und kontinuierliche Übergänge zwischen zwei Verjüngungen unterschiedlichen Durchmessers im Werkstück erzeugt werden. Die Keilform der Werkzeuge erlaubt die Herstellung feiner Strukturen durch die Keilaußenkanten oder -außenflächen. Besonders geeignet sind Querkeilwalzen zum Herstellen von langgestreckten, rotationssymmetrischen Werkstücken mit Einschnürungen oder Erhöhungen wie Nocken oder Rippen.

Die Umformdruckkraft sowie die Umformtemperatur sind abhängig von dem Werkstoff, aus dem das Werkstück besteht, sowie von den Anforderungen an die Maßgenauigkeit und Oberflächenqualität nach der Umformung. Insbesondere bei Eisen- oder Stahlwerkstoffen wird üblicherweise die Umformung beim Walzen bei erhöhten Temperaturen durchgeführt, um die zum Umformen erforderliche Umformbarkeit oder Fließfähigkeit des Werkstoffes zu erreichen. Diese, insbesondere beim Schmieden auftretenden, Temperaturen können bei einer sogenannten Kaltumformung im Bereich von Raumtemperatur, bei einer Halbwarmumformung zwischen 550°C und 750°C und bei einer sogenannten Warmumformung oberhalb 900°C liegen. Die Umform- oder Schmiedetemperatur wird üblicherweise auch in einen Temperaturbereich gelegt, in dem Erholungs- und Rekristallisationsvorgänge im Werkstoff ablaufen und auch unerwünschte Phasenumwandlungen vermieden werden.

Es sind Querkeilwalzmaschinen (oder: Profilquerwalzmaschinen) bekannt, bei denen die Werkstücke zu Beginn des Walzprozesses mittels einer Positioniereinrichtung, die zwei Positionierträger (sogenannte Leitlineale) umfasst, in eine Ausgangsposition zwischen den beiden Walzen, die üblicherweise der geometrischen Mitte oder der Mitte des Walzenspaltes entspricht, positioniert. Nun werden die Positionierträger der Positioniereinrichtung zurückgezogen, so dass sich das Werkstück frei zwischen den Walzen dreht und zwischen den Werkzeugen in die gewünschte Form geknetet wird. Nach diesem Walz- oder Knetvorgang und der entsprechenden Fertigstellung des Werkstückes wird das Werkstück über eine Aussparung im rotierenden Walzwerkzeug erfasst und ausgeworfen.

Aus DE 1 477 088 C ist eine Querkeilwalzmaschine bekannt zum Querwalzen von Rotationskörpern oder flachen Werkstücken mit zwei in gleicher Drehrichtung rotierenden Arbeitswalzen, auf deren Walzenflächen Keilwerkzeuge austauschbar angeordnet sind. Die Keilwerkzeuge weisen jeweils keil- oder dreieckförmig verlaufende, vom Walzenmantel aus bis zu einer dem herzustellenden Werkstück angepassten Höhenendlage ansteigende, durch Rändelung oder auf andere Weise aufgeraute Reduktionsleisten und im gleichen Abstand zum Walzenmantel verlaufende, keilförmige glatte Formflächen mit Kalibriereffekt auf. Die Keilwerkzeuge sind als Verformungssegmente ausgebildet und verlaufen nur über einen Teilumfang der zugehörigen Walzenoberfläche. Am Werkstück bewegen sich die einander zugewandten Oberflächen und Werkzeuge der beiden Arbeitswalzen gegenläufig oder gegensinnig zueinander.

Die EP 1 256 399 A1 offenbart eine Querwalzmaschine mit zwei parallel betriebenen Modulen von jeweils zwei in gleicher Drehrichtung rotierenden Walzen, die halbschalenförmig ausgebildete Werkzeuge mit radial vorstehenden Werkzeugkeilen auf ihrer Umfangsfläche aufweisen, wobei die Umformung eines Werkstücks nur die Drehung um den halben Umfang eines Walzenpaares erfordert. Alle vier Walzen werden von nur einem Antriebsmotor über jeweils eine dazwischengeschaltete Getriebeeinheit und Antriebswelle angetrieben.

Aus der DE 195 26 071 A1 ist eine Vorrichtung zum Walzen von Profilen in ein Werkstück, insbesondere Querwalzen, Längswalzen und Schrägwalzen von Gewinden, Rändelungen, Zahnwalzprofile oder dergleichen, bekannt mit zwei Umformwalzen, die um zueinander parallele Drehachsen im gleichen Umlaufsinn rotiert werden und jeweils von einem zugehörigen Antrieb mit Antriebsmotor angetrieben werden, wobei jedem Antrieb eine Bremseinrichtung zugeordnet ist.

Die DE 21 31 300 B offenbart eine Querwalzmaschine mit zwei achsparallel horizontal übereinander liegenden Profilwalzen zum Formen und Ablängen drehsymmetrischer Werkstücke, bei der die Profilwalzen die Werkstücke aneinander diametral gegenüberliegenden Umfangstellen berühren und die untere Profilwalze eine Ausnehmung zum Abführen der gewalzten und abgelängten Werkstücke aus dem Walzspalt aufweist.

Die US 2001/0039820 A1 offenbart eine Walzmaschine mit einem Paar Walzen, die mit Walzwerkzeugen versehen sind. Die Phase zwischen den Rotationswinkeln der runden Werkzeuge wird in Abhängigkeit von einer Änderung des Werkstückdurchmessers während des Walzprozesses verändert, um beispielsweise eine Schraubennut zu erzeugen. Die Rotationsgeschwindigkeit beider Walzen wird konstant eingestellt, die Phase zwischen den Rotationswinkeln wird also nicht verändert, sondern bleibt gleich. Ferner ist eine Regelung des Arbeitsdrehmomentes vorgesehen.

Weitere Walzmaschinen sind aus US 2,038,783, JP 10-235416 A und zugehörigen Patent Abstract of Japan, EP 0 108 557 A2 und JP 02-182339 A und zugehörigen Patent Abstract of Japan bekannt.

Der Erfindung liegt nun die Aufgabe zugrunde, ein neues Verfahren zum Umformen von Werkstücken anzugeben.

Diese Aufgabe wird gemäß der Erfindung gelöst mit den Merkmalen des Anspruchs 1.

Das Verfahren zum Umformen eines Werkstücks umfasst die folgenden Verfahrensschritte:
a) das Werkstück wird zwischen wenigstens zwei rotierenden, mit Werkzeugen bestückten Walzen angeordnet,
b) die Rotationsgeschwindigkeiten der Walzen werden im Wesentlichen gleich zueinander eingestellt werden,
c) die Drehposition wenigstens einer Walze wird mittels wenigstens einer Positionserfassungseinrichtung bestimmt,
d) die Rotationsgeschwindigkeit der Walzen wird in Abhängigkeit von der mittels der wenigstens einen Positionserfassungseinrichtung bestimmten Drehposition wenigstens einer der Walzen gesteuert oder geregelt gemäß einer vorab ermittelten Abhängigkeit der Rotationsgeschwindigkeit von der Drehposition,
e) wobei die Abhängigkeit der Rotationsgeschwindigkeit von der Drehposition der Walze(n) abhängig vom bearbeiteten Werkstück gewählt ist.

Unter dem Begriff "Umformen" wird dabei jede Umwandlung der Form eines Werkstückes in eine andere Form verstanden, wie auch eingangs beschreiben, einschließlich Vorformen und Fertigformen.

Gemäß der Erfindung wird oder ist die Abhängigkeit der Rotationsgeschwindigkeit der Walzen von der Drehposition der Walze(n) abhängig vom bearbeiteten Werkstück gewählt. Dazu wird ein an das Werkstück angepasster optimaler Verlauf der Rotationsgeschwindigkeit vorab ermittelt und dann beim Umformen des Werkstücks eingestellt.

Vorteilhafte Ausgestaltung und Weiterbildung des Verfahrens ergeben sich aus den vom Anspruch 1 abhängigen Ansprüchen.

Das Verfahren umfasst im Allgemeinen wenigstens drei Verfahrensschritte oder Prozessphasen. In einer ersten Prozessphase wird das Werkstück zwischen den Walzen positioniert. In einer zweiten Prozessphase wird das Werkstück zwischen den drehenden Werkzeugen der Walzen umgeformt. In einer dritten Prozessphase wird das Werkstück wieder aus dem Zwischenraum zwischen den Walzen entnommen oder ausgeworfen. Im zeitlichen Ablauf dieser drei Prozessphasen ändert sich natürlich auch fortlaufend der Drehwinkel oder die Winkelposition der Walzen.

Es kann nun die Rotationsgeschwindigkeit in unterschiedlichen Prozessphasen und/oder auch innerhalb einer Prozessphase variiert werden.

In einer Variante des Verfahrens wird die Rotationsgeschwindigkeit der Walzen in der ersten Prozessphase wenigstens im Mittel geringer gewählt als während der zweiten Prozessphase.

In einer alternativen oder zusätzlichen Variante wird die Rotationsgeschwindigkeit der Walzen während der zweiten Prozessphase zumindest im Mittel größer gewählt als während der dritten Prozessphase. Vorzugsweise wird das Werkstück während der ersten Prozessphase mittels einer Positioniereinrichtung automatisch zwischen den Walzen positioniert.

Zu Beginn der zweiten Prozessphase wird das Werkstück vorzugsweise von einer Ausnehmung in den Werkzeugen wenigstens einer Walze erfasst und dann während der zweiten Prozessphase zwischen den Werkzeugen der beiden Walzen gewalzt. Die Rotationsgeschwindigkeit wird nun in einer vorteilhaften Ausführungsform nach Erfassen des Werkstückes durch die Ausnehmung in den Werkzeugen der Walze(n) erhöht.

Vorzugsweise wird weiter zu Beginn der dritten Prozessphase das Werkstück von einer Ausnehmung in den Werkzeugen wenigstens einer Walze erfasst und aus dem Zwischenraum zwischen den Walzen ausgeworfen. Vor dem Erfassen des Werkstückes durch die weitere Ausnehmung in der oder den Walze(n) wird nun die Rotationsgeschwindigkeit der Walzen vorzugsweise vermindert.

Die Rotationsgeschwindigkeiten beim Erfassen des Werkstückes zu Beginn der zweiten Prozessphase und zum Ende der zweiten Prozessphase sind insbesondere etwa gleich.

In einer bevorzugten Ausführungsform wird die Rotationsgeschwindigkeit während der zweiten Prozessphase zumindest teilweise konstant gehalten.

Die Rotationsgeschwindigkeit der Walze(n) kann aber auch in der zweiten Prozessphase verändert werden, insbesondere, wenn mehrere Werkzeuge auf der Walze nacheinander in verschiedenen Teilprozessphasen der zweiten Prozessphase das Werkstück bearbeiten. Beispielsweise kann die Rotationsgeschwindigkeit zu Beginn einer Teilprozessphase reduziert werden.

Die Rotationsgeschwindigkeit kann auch während der ersten Prozessphase und der Positionierung des Werkstückes zumindest teilweise konstant gehalten werden.

Die Rotationsgeschwindigkeit und/oder Drehrichtung der Walzen werden bzw. wird wenigstens in Winkel- oder Zeitabschnitten, vorzugsweise überwiegend, im Wesentlichen gleich zueinander eingestellt, können aber auch wenigstens abschnittsweise unterschiedlich zueinander eingestellt werden.

Die Positionserfassungseinrichtung umfasst vorzugsweise wenigstens einen Winkelpositionsinkrementalgeber oder einen Absolutwertgeber und/oder einen optischen, magnetischen, induktiven oder Ultraschall-Winkelpositionsgeber.

Als Walzenantriebe kommen neben Antrieben mit PM-Motoren auch hydraulische Antriebe und/oder elektrische Antriebe mit anderen Motoren, insbesondere mit Synchron- oder Asynchronmotoren und/oder Induktionsmotoren, in Frage.

Die Erfindung wird im Folgenden anhand von Ausführungsbeispielen weiter erläutert. Dabei wird auf die Zeichnungen Bezug genommen, in deren
- FIG 1: eine Walzmaschine mit zwei Walzen und einem gemeinsamen Antrieb in einer teilweise geschnittenen Längsansicht,
- FIG 2: die Walzmaschine gemäß FIG 1 in einer teilweise geschnittenen Draufsicht von oben,
- FIG 3: die Walzmaschine gemäß FIG 1 und FIG 2 in einer Seitenansicht,
- FIG 4: die beiden Arbeitswalzen einer Walzmaschine im Querschnitt vor Einbringen des Werkstückes,
- FIG 5: die beiden Arbeitswalzen der Walzmaschine beim Einbringen des Werkstückes,
- FIG 6: die Arbeitswalzen mit dem bearbeiteten Werkstück im Querschnitt,
- FIG 7: die beiden Arbeitswalzen beim Auswerfen des Werkstückes und
- FIG 8: eine mögliche Abhängigkeit der Winkelgeschwindigkeit einer Arbeitswalze vom Drehwinkel in einem Diagramm
- FIG 9: eine weitere mögliche Abhängigkeit der Winkelgeschwindigkeit einer Arbeitswalze vom Drehwinkel in einem Diagramm
- FIG 10: eine Ausführungsform einer Walzmaschine mit zwei Walzen und unabhängigen Antrieben für die Walzen in einer teilweise geschnitten Längsansicht und
- FIG 11: die Walzmaschine gemäß FIG 10 in einer Seitenansicht.
jeweils schematisch dargestellt sind. Einander entsprechende Teile und Größen sind in den FIG 1 bis 11 mit denselben Bezugszeichen versehen.

Die in den FIG 1 bis 3 dargestellte als Querkeilwalze oder Querkeilwalzmaschine ausgebildete Walzmaschine 1 umfasst eine erste Arbeitswalze 2, die um eine Rotationsachse A rotierbar oder rotierend ist und eine zweite Arbeitswalze 3, die um eine Rotationsachse B rotierbar oder rotierend ist. Der Drehsinn beider Arbeitswalzen 2 und 3 ist mit den dargestellten Pfeilen veranschaulicht und gleich. Die Rotationsachsen A und B sind im Wesentlichen parallel zueinander angeordnet, im Beispiel der FIG 1 bis 3 in Richtung der Schwerkraft gesehen übereinander, so dass auch die Arbeitswalzen 2 und 3 übereinander angeordnet sind. Die Arbeitswalzen weisen eine im Wesentlichen zylindrische Außenfläche auf. Der Abstand zwischen den zylindrischen Außenflächen der beiden Arbeitswalzen 2 und 3 ist mit W bezeichnet.

An der Außenfläche oder Mantelfläche der Arbeitswalzen 2 und 3 sind jeweils im Querschnitt keilförmige Werkzeuge 20 und 21 bzw. 30 und 31 befestigt, insbesondere verspannt. In der dargestellten Ausführungsform sind die Werkzeuge 20 und 21 der ersten Arbeitswalze 2 und die Werkzeuge 30 und 31 der zweiten Arbeitswalze 3 jeweils schräg und unter einem Winkel zu der jeweiligen Drehachse A und B angeordnet, wobei die Werkzeuge 20 und 21 der Arbeitswalze 2 bezüglich der zwischen den beiden Walzen parallel zu den Drehachsen verlaufenden, die geometrische Mitte definierenden Mittelachse M axial in den im Wesentlichen gleichen Positionen angeordnet sind. Die Werkzeuge 20 und 21 sowie 30 und 31 nehmen in Umfangsrichtung gesehen in ihrem Querschnitt zu, wobei die Zunahme des Querschnittes bei den Werkzeugen 20 und 21 in der gleichen Drehrichtung oder Orientierung ist und bei den Werkzeugen 30 und 31 der zweiten Arbeitswalze 3 entgegengesetzt oder gegensinnig zu der zu den Werkzeugen 20 und 21 der ersten Arbeitswalze 2 ist.

Jede Arbeitswalze 2 und 3 ist in einer aus zwei Teilen bestehenden Halteeinrichtung lösbar gehalten und kann aus der Halteeinrichtung in deren entriegelten Zustand herausgenommen werden zum Auswechseln der Werkzeuge 20 und 21 bzw. 30 und 31 oder der gesamten Arbeitswalzen 2 und 3 mit den Werkzeugen 20 und 21 bzw. 30 und 31. Die Halteeinrichtung für die Arbeitswalze 2 ist mit 12 bezeichnet und die Halteeinrichtung für die Arbeitswalze 3 mit 13. Ein in FIG 1 und 2 links angeordnete erste Teil 12A der Halteeinrichtung 12 umfasst eine konische Aufnahme 14 zum Aufnehmen eines sich axial zur Drehachse A nach außen von der Arbeitswalze 2 erstreckende kegelstumpfförmigen Fortsatzes 24 (Wellenstumpf). Der zweite Teil 12B umfasst entsprechend eine Aufnahme 15 zur Aufnahme eines entsprechenden konisch sich von der Arbeitswalze 2 weg verjüngenden und axial zur Drehachse A verlaufenden Fortsatzes 25 der Arbeitswalze 2. Unter der resultierenden Keil- und Klemmwirkung ist die Arbeitswalze 2 fest in den Aufnahmen 14 und 15 der Halteeinrichtung 12 verspannt, wobei die axiale Kraft auf die Aufnahme 15 in Richtung der Drehachse A zur Arbeitswalze 2 hin zur Halterung der Arbeitswalze 2 von einer Feder 16 oder einem sonstigen eine axiale Kraft ausübenden Element erzeugt wird. Die Aufnahmen 14 und 15 sind drehsymmetrisch zur Drehachse A ausgebildet und in nicht näher bezeichneten Drehlagern gelagert.

Die Aufnahme 14 setzt sich als Hohlwelle axial zur Drehachse A fort und weist in ihrem von der Arbeitswalze 2 abgewandten Endbereich ein Zahnrad 18 auf, das ebenso wie ein entsprechendes Zahnrad 19, das der zweiten Arbeitswalze 3 zugeordnet ist, mit einem Steuerzahnrad (Ritzel, Antriebszahnrad) 5 in Eingriff steht. Das Zahnrad 18, das zum Antrieb der ersten Arbeitswalze 2 über die Halteeinrichtung 12 dient, greift dabei von oben in das Steuerzahnrad 5 und das Zahnrad 19, das mit der zweiten Arbeitswalze 3 über die Halteeinrichtung 13 gekoppelt ist, greift von unten in das Steuerzahnrad 5.

Das Steuerzahnrad 5 ist nun über eine Abtriebswelle 45 mit einem Antriebsmotor 4 gekoppelt. Das Steuerzahnrad 5, die Abtriebswelle 45 und der - nicht dargestellte - Rotor des Antriebsmotors 4 sind dabei um eine gemeinsame Rotationsachse R rotierbar oder rotierend. Der aus dem Antriebsmotor 4, der Abtriebswelle 45 und dem Steuerzahnrad 5 aufgebaute Antrieb für die Zahnräder (Walzenzahnräder) 18 und 19 und damit die synchron mit den Zahnrädern 18 und 19 drehenden Arbeitswalzen 2 und 3 ist somit ein Direktantrieb.

Die vom Antriebsmotor 4 geleistete mechanische Leistung entspricht dem Produkt aus Drehmoment und Winkelgeschwindigkeit oder Kreisfrequenz ω, wobei die Kreisfrequenz ω gleich dem Produkt aus 2π und der Drehzahl n ist. Der Antriebsmotor 4 ist vorzugsweise ein Torque-Motor und weist ein hohes Drehmoment auch bei vergleichsweise kleiner Drehzahl n des Antriebsmotors 4 zum Erzeugen der erforderlichen Antriebsleistung für die Antriebswalzen 2 und 3 auf.

Das Übertragungsverhältnis von dem Steuerzahnrad 5 auf die Zahnräder 18 und 19 kann somit im Bereich um 1 gewählt werden, insbesondere zwischen etwa 1 : 1 und etwa 1 : 2. Bei einem Übertragungsverhältnis von 2 drehen sich die Antriebswalzen 2 und 3 doppelt so schnell wie das Steuerzahnrad 5 und der Antriebsmotor 4, bei einem Übertragungsverhältnis von 1 : 1 genau so schnell. Typische Drehzahlen der Arbeitswalzen 2 und 3 liegen zwischen etwa 10 Umdrehungen pro Minute (U/min) und etwa 40 U/min, typischerweise bei 15 U/min.

Mit einem derart niedrigtourigen oder mit geringer Drehzahl drehender Antriebsmotor 4 kann nun eine sehr dynamische Anpassung oder Steuerung oder Regelung der Drehzahl der Arbeitswalzen 2 und 3 realisiert werden.

Eine bevorzugte Ausführungsform des Antriebsmotors 4 ist ein Permanentmagnet-Motor, bei dem, in der Regel auf dem Rotor, Permanentmagnete (Dauermagnete) angeordnet sind, die einen sich im durch Elektromagnete oder Wicklungen erzeugten Induktionsfeld des Stators drehenden magnetischen Fluss erzeugen, wobei durch Wechselwirkung des magnetischen Flusses der Permanentmagnete und dem Induktionsfeld die Drehung des Rotors auf der Grundlage des Induktionsprinzips oder elektromotorischen Prinzips entsteht. Im Allgemeinen ist ein Torque-Motor ein Synchronmotor, das heißt der Rotor dreht sich synchron mit dem rotierenden magnetischen Fluss. Die Induktionswicklungen des Stators sind in der Regel mit den Phasen eines Drehstromanschlusses verbunden und um 120° zueinander versetzt angeordnet. Vorzugsweise werden Permanentmagnete mit einem möglichst hohen Energieprodukt eingesetzt, beispielsweise Seltenerd-Kobalt-Magnete. Der Stator weist dazu in der Regel einen Eisenkern mit dem Dreiphasenwicklungspaket auf, während der Rotor einen zylindrischen Eisenkern mit den Permanentmagneten aufweist. Ein solcher Torque-Motor kann ein Drehmoment von bis zu 80.000 Nm aufweisen. Das hohe Drehmoment bewirkt auch eine sehr schnelle Drehbeschleunigung. Insbesondere kann der Permanentmagnetmotor oder Torque-Motor die Walzen innerhalb eines Drehwinkels von nur 1°, vorzugsweise sogar nur 0,5°, auf die Nenndrehzahl, beispielsweise 30 U/min beschleunigen. Diese hohe Dynamik oder Drehbeschleunigung des Torque-Motors erlaubt eine sehr dynamische Steuerung der Drehzahl.

Die Steuerung oder Regelung der Drehzahl n der zueinander und synchron rotierenden Arbeitswalzen 2 und 3 wird nun gemäß der Erfindung mit einem besonderen Steuerverfahren oder Regelverfahren an den Walzprozess angepasst. Dazu wird die Drehzahl n oder Winkelgeschwindigkeit ω der Arbeitswalzen 2 und 3 an die jeweilige Drehstellung oder Winkelposition ϕ der Arbeitswalzen 2 und 3 angepasst und in Abhängigkeit von dieser Drehposition ϕ gesteuert. Damit kann abhängig vom jeweiligen Prozess, der jeweiligen Walzmaschine und vor allem abhängig vom zu bearbeitenden Werkstück die Umformung durch die Arbeitswalzen 2 und 3 durch Steuern der Drehzahl n oder der Winkelgeschwindigkeit ω = dϕ/dt optimiert werden.

Die FIG 4 bis 7 zeigen nun einen möglichen Ablauf eines Walzprozesses mit einer solchen drehpositionsabhängigen Drehzahlsteuerung oder -regelung bei einem Werkstück 10. Eine Positioniereinrichtung für das Werkstück 10 ist mit 60 bezeichnet und umfasst zwei relativ zueinander bewegliche Positionierteile (Leitlineale) 61 und 62.

FIG 4 zeigt eine Stellung der Arbeitswalzen 2 und 3 vor dem Einbringen des Werkstückes. Die gleichsinnigen Drehrichtungen der beiden Walzen 2 und 3 um die jeweiligen Drehachsen A und B sind mit entsprechenden Pfeilen gekennzeichnet. In dem Werkzeug 20, das segmentartig um die Außenfläche der Arbeitswalze 2 und um die Drehachse A verläuft, ist eine Aussparung 23 vorgesehen. In der zweiten Arbeitswalze 3 ist ebenfalls im segmentartigen Werkzeug 30 eine weitere Aussparung 33 vorgesehen.

Das Werkstück 10 wird nun mittels zweier Leitlineale einer nicht weiter dargestellten Positioniereinrichtung in eine Position zwischen den Arbeitswalzen 2 und 3 beigebracht, in der es von der Aussparung 23 im Werkzeug 20 der ersten Arbeitswalze 2 erfasst wird. Diese Prozessphase mit eingebrachtem Werkstück 10 in der Ausgangsposition zeigt FIG 5. Am Werkstück 10 bewegen sich die einander zugewandten Oberflächen der Arbeitswalzen 2 und 3 gegensinnig oder entgegengesetzt zueinander.

Bei der weiteren Drehung der Arbeitswalzen 2 und 3 zueinander wird nun das Werkstück 10 zwischen die Werkzeuge 20 und 30 gebracht und unter dem Druck der Werkzeuge 20 und 30, die einen geringeren Abstand w zueinander aufweisen als der ursprüngliche Durchmesser des Werkstückes 10 in einen kleineren Durchmesser verbracht. Der nach der Umformung entstandene verkleinerte Durchmesser (Einstich) des Werkstückes 10 an der im Querschnitt gezeigten Stelle entspricht weitgehend dem minimalen Abstand w zwischen den Werkzeugen 20 und 30 der Arbeitswalzen 2 und 3. Eine Stellung der Arbeitswalzen 2 und 3 mit dem dazwischenliegenden gekneteten Werkstück 10 während des eigentlichen Walzprozesses ist in FIG 6 gezeigt.

In FIG 7 schließlich ist die Stellung der Arbeitswalzen 2 und 3 veranschaulicht, bei der das Werkstück 10 in die Aussparung 33 des Werkzeugs 30 der zweiten Arbeitswalze 3 hineinfällt und; bei weiterer Drehung der Arbeitswalze 3, aus dem Zwischenraum zwischen Arbeitswalzen 2 und 3 ausgeworfen wird.

Man kann also in dem Walzprozess grundsätzlich drei Prozessphasen unterscheiden, nämlich einer ersten Prozessphase zur Vorbereitung des Walzprozesses und Positionierung des Werkstückes in der Ausgangsstellung, also einer Prozessphase, die in den FIG 4 und 5 gezeigt ist, ferner einer zweiten Prozessphase, während der der eigentliche Walzprozess stattfindet und das Werkstück zwischen Werkzeugen der beiden Arbeitswalzen umgeformt wird, entsprechend FIG 6, und schließlich einer dritten Prozessphase, während der das Werkstück wieder aus den Werkzeugen entnommen wird, entsprechend FIG 7.

FIG 8 zeigt nun ein Diagramm, in dem die Drehzahl n der Arbeitswalzen 2 und 3 als direktes Maß für die Rotationsgeschwindigkeit in der Maßeinheit Hertz (Hz) = 1/s oder angegeben in Umdrehungen pro Sekunde (oder auch: Umdrehungen pro Minute) über der Drehstellung oder dem Drehwinkel ϕ der Arbeitswalze 2 aufgetragen ist. Es sind neun aufeinanderfolgende Winkelpositionen ϕ1 bis ϕ9 auf der ϕ-Achse eingezeichnet und zwischen den Winkelpositionen ϕ1 und ϕ9 die Drehzahl n als Funktion n (ϕ) des Drehwinkels ϕ aufgetragen. Die sich dadurch ergebende Kurve ist mit K bezeichnet. Diese Kurve K ist wiederum in sieben Teilkurven K1 bis K7 aufgeteilt, wobei die erste Teilkurve K1 zwischen den Winkelpositionen ϕ1 und ϕ2, die zweite Teilkurve K2 zwischen den Winkelpositionen ϕ2 und ϕ3, die dritte Teilkurve K3 zwischen den Winkelpositionen ϕ3 und ϕ4, die vierte Teilkurve K4 zwischen den Winkelpositionen ϕ4 und ϕ5, die fünfte Teilkurve K5 zwischen den Winkelpositionen ϕ5 und ϕ6, die sechste Teilkurve K6 zwischen den Winkelpositionen ϕ6 und ϕ7 und die siebente Teilkurve K7 zwischen den Winkelpositionen ϕ7 und ϕ8 verläuft. Die erste Teilkurve K1 und die zweite Teilkurve K2 zeigen einen möglichen zeitlichen Verlauf der Drehzahl n der Arbeitswalzen 2 und 3 in der zwischen den Winkelpositionen ϕ1 und ϕ 3 liegenden ersten Prozessphase zur Vorbereitung und Positionierung des Werkstückes 10. Zwischen den Winkelpositionen ϕ1 und ϕ2 wird in einem recht steilen Anstieg gemäß der Teilkurve K1 die Drehzahl von 0 auf eine erste Drehzahl n1 > 0 erhöht und dann zwischen den Winkelpositionen ϕ2 und ϕ3 im Wesentlichen konstant gehalten, entsprechend der Teilkurve K2.

In dem Zeitraum zwischen ϕ2 und ϕ3, entsprechend der Teilkurve K2, wird das Werkstück 10 zwischen den Arbeitswalzen 2 und 3 positioniert und schließlich etwa zum Winkelposition ϕ3 von der Aussparung 23 des Werkzeuges 20 der ersten Arbeitswalze 2 erfasst.

Die Winkelposition ϕ3 ist nun die Winkelposition der ersten Drehwalze 2, bei der das Werkstück 10 in der Aussparung 23 fixiert ist und der Walzprozess beginnen kann. Es sei dabei angemerkt, dass die Winkelposition oder Drehstellung der zweiten Arbeitswalze 3 direkt mit der Winkelposition der Arbeitswalze 2 korreliert ist und sich synchron, jedoch gegensinnig mit der Winkelposition der ersten Arbeitswalze ändert, wobei die Drehung der Arbeitswalzen 2 und 3 zueinander gleichsinnig erfolgt. Deshalb genügt es, die Drehposition der ersten Arbeitswalze 2 zu betrachten. Es könnte natürlich genau so die Winkelposition der zweiten Arbeitswalze 3 als Variable oder Parameter genommen werden, von der die Drehzahl n abhängig gemacht wird. Es genügt jedenfalls, an einer der beiden Arbeitswalzen 2 oder 3 eine Positionserfassungseinrichtung vorzusehen zur Bestimmung des Drehwinkels ϕ relativ zu einer Referenz- oder Nullposition ϕ0, die in den FIG 4 bis 7 nach unten gewählt und eingezeichnet ist.

Bei Erreichen der Winkelposition ϕ3 und dem Einrasten des Werkstückes 10 in der Aussparung 23 wird nun die Drehzahl n zwischen der Winkelposition ϕ 3 und einer darauffolgenden Winkelposition ϕ4 schnell erhöht im Kurvenabschnitt K3 mit einer entsprechend hohen Drehbeschleunigung oder Steigung der Kennlinie K. Zur Winkelposition ϕ4 ist dann eine höhere Drehzahl n2 erreicht, auf der die Drehzahl n während der Teilkurve K4 bis zu einer neuen Winkelposition ϕ6 gehalten wird. Diese Teilkurve K4 zwischen den Winkelpositionen ϕ4 und ϕ6 markiert den eigentlichen Walzprozess. Die FIG 6 zeigt eine Momentaufnahme dieses Walzausschnittes zur Winkelposition ϕ5 der Arbeitswalze 2.

Kurz bevor die Aussparung 33 des Werkzeuges 30 der zweiten Arbeitswalze 3 das Werkstück 10 erreicht, wird zu einem vor der zugehörigen Winkelposition ϕ7 der ersten Arbeitswalze 2 liegenden Winkel ϕ6 der ersten Arbeitswalze 2 die Drehzahl n wieder während der Teilkurve K5 herabgesetzt, vorzugsweise wieder mit einer hohen Bremsbeschleunigung und dann mit einer niedrigeren Bremsbeschleunigung, entsprechend einer flacheren Steigung in der Teilkurve K6 zwischen den Winkelpositionen ϕ7 und ϕ8 weiter erniedrigt. Es wird also das Auswerfen des Werkstückes bei einer niedrigeren Drehzahl n und einer niedrigeren Drehbeschleunigung durchgeführt, um das Werkstück schonend auszuwerfen. Das Auswerfen des Werkstückes ist am Ende der Teilkurve K6 bei der Winkelposition ϕ8 der ersten Arbeitswalze 2 beendet und die Drehzahl n wird nun bei der Beendigung des Bearbeitungsprozesses dieses Werkstückes 10 zwischen den Drehwinkeln ϕ8 und ϕ9 entsprechend der Teilkurve K7 wieder auf Drehzahl n = 0 Hz zurückgefahren. Ein Arbeitszyklus oder ein Umformprozess ist somit beendet.

Selbstverständlich können auch andere winkelpositionsabhängige Profile der Drehzahl n gefahren werden. So ist es auch möglich, die beiden Arbeitswalzen 2 und 3 während Teilphasen des Prozesses mit zueinander unterschiedlichen Drehzahlen oder sogar unterschiedlicher Drehrichtung zu drehen. Ferner kann abhängig von der Zahl und Anordnung der Werkzeuge auf den Arbeitswalzen das Profil n (ϕ) gesteuert werden.

FIG 9 zeigt eine Abhängigkeit n (ϕ), bei der während des Umformprozesses ein komplizierteres Profil gefahren wird. Zunächst wird ausgehend von der Winkelstellung ϕ0 und einer Drehzahl n = n2 abgebremst auf eine Drehzahl n1 bei einer Winkelstellung ϕ1. Diese Drehzahl n1 wird bis zu einer Winkelstellung ϕ2 beibehalten und dann wird wieder auf die Drehzahl n2 bei der Winkelstellung ϕ3 beschleunigt und diese Drehzahl n2 bis zur Winkelstellung ϕ4 aufrechterhalten. Diese Absenkung der Drehzahl n ist beim Einfädeln oder Ergreifen des Werkstückes 10 von Vorteil. Für eine erste Umformphase mit einem ersten Werkzeug wird nun zwischen den Winkelstellungen ϕ4 und ϕ 5 von einer Drehzahl n2 auf eine größere Drehzahl n8 beschleunigt und diese Drehzahl n8 bis zu einer Winkelstellung ϕ6 aufrechterhalten. Sodann wird wieder abgebremst von der Drehzahl n8 auf eine Drehzahl n5 zwischen den Winkelstellungen ϕ6 und ϕ7. Die Drehzahl n5 wird zwischen den Winkelstellungen ϕ7 und ϕ8 aufrechterhalten und dann wird zwischen ϕ8 und ϕ9 wieder auf eine Drehzahl n7 beschleunigt, die wieder während einer Plateau-Phase zwischen ϕ9 und ϕ10 aufrechterhalten wird. Diese Plateau-Phase zwischen ϕ9 und ϕ10 mit der Drehzahl n7 entspricht einer weiteren Umformphase mit einem weiteren Werkzeug. Schließlich wird wieder abgebremst von der Drehzahl n7 auf eine Drehzahl n4 zwischen den Winkelstellungen ϕ10 und ϕ11, die Drehzahl n4 bis zur Winkelstellung ϕ12 aufrechterhalten und dann wieder auf eine Drehzahl n6 im Intervall zwischen ϕ12 und ϕ13 beschleunigt. Die Drehzahl n6 wird bis zur Winkelstellung ϕ14 konstant gehalten. Dann wird nochmals auf eine maximale Drehzahl n9 zwischen den Winkelstellungen ϕ14 und ϕ16 beschleunigt und die Drehzahl n9 während einer letzten Umformphase zwischen ϕ16 und ϕ17 beibehalten. Schließlich wird am Ende des Umformprozesses zwischen ϕ17 und ϕ18 abgebremst auf die ursprüngliche Drehzahl n2. Es gilt 0 < n1 < n2 < n3 < n4 < n5 < n6 < n7 < n8 < n9.

Wie die Profile gemäß FIG 8 und 9 zeigen, erlaubt die winkelabhängige Drehzahlsteuerung gemäß der Erfindung eine Vielzahl angepasster Walzendrehbewegungen für unterschiedliche Prozesse, Werkzeuge und Werkstücke.

FIG 1 und 3 zeigen ferner ein Schneckenrad 9, das mit dem Zahnrad 18 für die Arbeitswalze 2 gekoppelt ist und eine Verstellung oder Einstellung der relativen Winkelposition der Arbeitswalze 2 relativ zur Arbeitswalze 3 ermöglicht. Damit können in Anpassung an unterschiedliche Werkzeuge oder auch zur Korrektur die Winkelpositionen der Arbeitswalzen 2 und 3 relativ zueinander eingestellt werden.

Zum Einstellen oder Korrigieren des Zahnspiels oder Zahneingriffes zwischen den Walzenzahnrädern 18 und 19 sowie dem zentralen Steuerzahnrad 5 kann ferner ein nicht dargestellter Verstellantrieb vorgesehen sein, der den Rotationsantrieb mit dem Permanentmagnet-Motor 4 sowie dem Getriebe mit der Abtriebswelle 45 und dem Steuerzahnrad 5 relativ zu den beiden Walzenzahnrädern 18 und 19 bewegen kann. Dadurch kann ein asymmetrischer Eingriff oder Zahnflankenspiel korrigiert werden. Ferner ist es auch möglich, getrennte Antriebe zum Verstellen der Walzen 2 und 3 mit ihren Walzenzahnrädern 18 und 19 vorzusehen, so dass der Zahneingriff der Walzenzahnräder 18 und 19 zum zentralen Steuerzahnrad 5 jeweils unabhängig voneinander eingestellt werden kann.

Die Halteeinrichtungen 12 und 13 der beiden Arbeitswalzen 2 und 3 sind von einer Trägereinrichtung 6 getragen und in dieser gelagert oder verankert.

Die Trägereinrichtung 6 umfasst vier säulenartige Trägerelemente 6A bis 6D, die in einer rechteckigen Anordnung angeordnet sind und auf einer gemeinsamen Bodenplatte 6E, die auf dem Boden 50 abgestützt ist, montiert oder befestigt. In jedem der Trägerelemente 6A bis 6D ist eine zugehöriger Zuganker 7A bis 7B vertikal in der Längsrichtung des jeweiligen Trägerelements angeordnet, der unten an der Trägerplatte 6E befestigt ist und oben mittels einer zugehörigen Gegenmutter, vorzugsweise einer hydraulisch betätigten Gegenmutter (9B, 9C in FIG 3), vorgespannt ist. Dabei wird unter die Hydraulikmutter ein geschlitztes Unterlagringsegment gelegt, wenn die Hydraulikmutter im gelösten Zustand ist und dann durch Anlegen des hydraulischen Druckes die Mutter auf das Unterlagsringsegment gepresst. Dadurch kann die Trägereinrichtung, die das Gestell der Walzmaschine bildet, unter eine bestimmte Zugspannung gesetzt werden. Dies führt zu einer Versteifung des Walzengerüstes.

FIG 10 und 11 zeigen eine weitere Querkeilwalzmaschine 1, bei der im Unterschied zu der Walzmaschine gemäß FIG 1 bis 3 ein erster Antrieb 42 für die erste Arbeitswalze 2 und ein zweiter, vom ersten Antrieb 42 unabhängiger Antrieb 43 für die zweite Arbeitswalze 3. Jeder Antrieb 42 und 43 umfasst einen zugehörigen Permanentmagnet-Motor 44 und 45 und ein - nicht näher dargestelltes - Getriebe, beispielsweise ein, insbesondere dreistufiges, Zahnradgetriebe, zum Übertragen des Drehmoments des Motors auf die zugehörige Arbeitswalze 2 bzw. 3. Das Untersetzungsverhältnis jedes Getriebes kann beispielsweise 1:35 betragen. Im dargestellten Ausführungsbeispiel gemäß FIG 10 und 11 sind die Drehachse C der Abtriebswelle des Permanentmagnet-Motors 44 des ersten Antriebs 42 und die Drehachse D der Abtriebswelle des Permanentmagnet-Motors 45 des zweiten Antriebs 43 orthogonal zu den Drehachsen A und B der jeweiligen Arbeitswalzen 2 und 3 gerichtet und die Motoren entsprechend seitlich am Walzengerüst angeordnet.

Jeder der Permanentmagnet-Motoren 44 und 45 wird elektronisch, insbesondere über einen Umrichter, angesteuert. Dadurch können die Arbeitswalzen 2 und 3 entweder elektronisch synchron oder auch asynchron angetrieben werden.

### Bezugszeichenliste

- 1: Walzmaschine
- 2,3: Arbeitswalze
- 4: Antriebsmotor
- 5: Steuerzahnrad
- 6: Trägereinrichtung
- 6A bis 6D: Trägerelement
- 6E: Bodenplatte
- 7A bis 7D: Zuganker
- 8A bis 8D: Führung
- 9: Schneckenrad
- 9B, 9C: Gegenmutter
- 10: Werkstück
- 12: Halteeinrichtung
- 12A, 12B: Teil
- 13: Halteeinrichtung
- 13A, 13B: Teil
- 14, 15: Aufnahme
- 16: Feder
- 18, 19: Zahnrad
- 20, 21: Werkzeug
- 23: Aussparung
- 24, 25: Fortsatz
- 30, 31: Werkzeug
- 33: Aussparung
- 42, 43: Rotationsantrieb
- 45: Abtriebswelle
- 46, 47: Rotationsantriebsgetriebe
- 50: Boden
- 60: Positioniereinrichtung
- 61, 62: Positionierteile

- A, B: Drehachse
- C, D: Antriebsachse
- G: Gravitationskraft
- M: Mittelachse
- P: Positionierachse
- R: Rotationsachse
- w: Werkzeugabstand
- W: Walzenabstand

## Patentansprüche

1. Verfahren zum Umformen eines Werkstücks (10), bei dem
a) das Werkstück (10) zwischen wenigstens zwei rotierenden, mit Werkzeugen (20, 21, 30, 31) bestückten Walzen (2, 3) angeordnet wird,
b) die Rotationsgeschwindigkeiten der Walzen (2, 3) im Wesentlichen gleich zueinander eingestellt werden,
c) die Drehposition wenigstens einer Walze (2, 3), mittels wenigstens einer Positionserfassungseinrichtung bestimmt wird,
d) die Rotationsgeschwindigkeit der Walzen (2, 3) in Abhängigkeit von der mittels der wenigstens einen Positionserfassungseinrichtung bestimmten Drehposition (ϕ) wenigstens einer der Walzen (2, 3) gesteuert oder geregelt wird gemäß einer vorab ermittelten Abhängigkeit der Rotationsgeschwindigkeit von der Drehposition (ϕ),
e) wobei die Abhängigkeit der Rotationsgeschwindigkeit von der Drehposition (ϕ) der Walze(n) (2, 3) abhängig vom bearbeiteten Werkstück (10) gewählt ist.

2. Verfahren nach Anspruch 1, bei dem das Werkstück (10)
a) während einer ersten Prozessphase, vorzugsweise mittels einer Positioniereinrichtung, zwischen den Walzen positioniert wird,
b) während einer zweiten Prozessphase zwischen den Werkzeugen (20, 21, 30, 31) der Walzen umgeformt wird und
c) während einer dritten Prozessphase wieder aus dem Zwischenraum zwischen den Walzen (2, 3) entnommen oder ausgeworfen wird.

3. Verfahren nach Anspruch 2, bei dem die Rotationsgeschwindigkeit in der ersten Prozessphase wenigstens im Mittel geringer ist als während der zweiten Prozessphase und/oder bei dem die Rotationsgeschwindigkeit der Walzen (2, 3) während der zweiten Prozessphase zumindest im Mittel größer ist als während der dritten Prozessphase.

4. Verfahren nach Anspruch 2 oder Anspruch 3, bei dem das Werkstück (10) zu Beginn der zweiten Prozessphase von dem oder den Werkzeug(en) (20, 21, 30, 31) wenigstens einer Walze erfasst wird und während der zweiten Prozessphase zwischen den Werkzeugen (20, 21, 30, 31) der beiden Walzen (2, 3) umgeformt wird und zu Beginn der dritten Prozessphase aus dem Zwischenraum zwischen den Walzen ausgeworfen wird.

5. Verfahren nach Anspruch 4, bei dem die Rotationsgeschwindigkeit nach Erfassen des Werkstückes durch die Werkzeuge (20, 21, 30, 31) der Walze(n) (2, 3) in der zweiten Prozessphase erhöht wird und/oder bei dem die Rotationsgeschwindigkeit vor dem Auswerfen des Werkstückes (10) in der dritten Prozessphase erniedrigt wird und/oder bei dem die Rotationsgeschwindigkeit beim Erfassen des Werkstückes zu Beginn der zweiten Prozessphase und zum Ende der zweiten Prozessphase etwa gleich ist.

6. Verfahren nach einem oder mehreren der Ansprüche 2 bis 5, bei dem die Rotationsgeschwindigkeit der Walzen (2, 3) während der zweiten Prozessphase zumindest teilweise konstant gehalten wird oder bei dem die Rotationsgeschwindigkeit der Walzen während der zweiten Prozessphase, insbesondere gemäß einem vorgegebenen Verlauf oder einer vorgegebenen Abhängigkeit, verändert wird.

7. Verfahren nach einem der Ansprüche 2 bis 6, bei dem die zweite Prozessphase einzelne Teilprozessphasen umfasst, während der vorzugsweise das Werkstück (10) von verschiedenen Werkzeugen (20, 21, 30, 31) auf den Walzen umgeformt wird, wobei vor oder nach einer Teilprozessphase und/oder zwischen den Teilprozessphasen und/oder während der Teilprozessphasen die Rotationsgeschwindigkeit verändert wird und/oder wobei die Rotationsgeschwindigkeit vor wenigstens einer oder vor jeder, Teilprozessphase reduziert wird.

8. Verfahren nach einem oder mehreren der vorhergehenden Ansprüche, bei dem die Drehrichtungen der Walzen (2, 3) wenigstens phasenweise im Wesentlichen gleich zueinander eingestellt werden und/oder wenigstens phasenweise unterschiedlich zueinander eingestellt werden.

9. Verfahren nach einem oder mehreren der vorhergehenden Ansprüche, bei dem die Rotationsgeschwindigkeit bei wenigstens einer Drehposition (ϕ) verringert wird, um eine Überbeanspruchung des Werkstücks (10) bei dieser Drehposition zu vermeiden, und/oder bei dem die Rotationsgeschwindigkeit bei wenigstens einer Drehposition so gesteuert oder geregelt wird, dass das auf die zugehörige Walze ausgeübte Drehmoment bei dieser Drehposition einen vorgegebenen Wert annimmt oder nicht überschreitet.

10. Verfahren nach einem oder mehreren der vorhergehenden Ansprüche,
bei dem die aktuelle Position der Werkzeuge (20, 21, 30, 31) auf den Walzen (2, 3) bestimmt wird und eine Referenzdrehposition der Walzen abhängig von der bestimmten aktuellen Position der Werkzeuge eingestellt wird.

11. Verfahren nach einem oder mehreren der vorhergehende Ansprüche, bei dem das Werkstück (10) kaltumgeformt oder warmumgeformt oder heißumgeformt wird und/oder bei dem das Werkstück aus einem eisenhaltigen Werkstoff oder aus einem nicht eisenhaltigen metallischen Werkstoff besteht.

## Claims

1. Method for forming a workpiece (10), in which
a) the workpiece (10) is arranged between two rotating rollers (2, 3) fitted with tools (20, 21, 30, 31),
b) the rotational speeds of the rollers (2, 3) are set to be substantially the same as one another,
c) the rotary position of at least one roller (2, 3) is determined by means of at least one position sensing device,
d) the rotational speed of the rollers (2, 3) is controlled in dependence on the rotary position (4) of at least one of the rollers (2, 3) determined by means of the at least one position sensing device, according to a previously determined dependence of the rotational speed on the rotary position (4),
e) the dependence of the rotational speed on the rotary position (4) of the roller(s) (2, 3) being chosen depending on the workpiece (10) that is being worked.

2. Method according to Claim 1, in which the workpiece (10)
a) is positioned between the rollers during a first process phase, preferably by means of a positioning device,
b) is formed between the tools (20, 21, 30, 31) of the rollers during a second process phase and
c) is removed or ejected again from the intermediate space between the rollers (2, 3) during a third process phase.

3. Method according to Claim 2, in which the rotational speed in the first process phase is at least on average lower than during the second process phase and/or in which the rotational speed of the rollers (2, 3) during the second process phase is at least on average greater than during the third process phase.

4. Method according to Claim 2 or 3, in which the workpiece (10) is taken up by the tool or tools (20, 21, 30, 31) of at least one roller at the beginning of the second process phase and is formed between the tools (20, 21, 30, 31) of the two rollers (2, 3) during the second process phase and is ejected from the intermediate space between the rollers at the beginning of the third process phase.

5. Method according to Claim 4, in which the rotational speed is increased after the workpiece is taken up by the tools (20, 21, 30, 31) of the roller(s) (2, 3) in the second process phase and/or in which the rotational speed is lowered before the workpiece (10) is ejected in the third process phase and/or in which the rotational speed is approximately the same when the workpiece is taken up at the beginning of the second process phase and towards the end of the second process phase.

6. Method according to one or more of Claims 2 to 5, in which the rotational speed of the rollers (2, 3) is kept at least partially constant during the second process phase or in which the rotational speed of the rollers is changed during the second process phase, in particular according to a predetermined profile or a predetermined dependence.

7. Method according to one of Claims 2 to 6, in which the second process phase comprises individual partial process phases, during which the workpiece (10) is preferably formed by the various tools (20, 21, 30, 31) on the rollers, the rotational speed being changed before or after a partial process phase and/or between the partial process phases and/or during the partial process phases and/or the rotational speed being reduced before at least one or before each partial process phase.

8. Method according to one or more of the preceding claims, in which the directions of rotation of the rollers (2, 3) are set at least from phase to phase as substantially equal to one another and/or at least from phase to phase as different from one another.

9. Method according to one or more of the preceding claims, in which the rotational speed at at least one rotary position (4) is reduced, in order to avoid overstressing of the workpiece (10) in this rotational position, and/or in which the rotational speed at at least one rotary position is controlled such that the torque exerted on the associated roller in this rotary position assumes or does not exceed a predetermined value.

10. Method according to one or more of the preceding claims, in which the current position of the tools (20, 21, 30, 31) on the rollers (2, 3) is determined and a reference rotary position of the rollers is set depending on the determined current position of the tools.

11. Method according to one or more of the preceding claims, in which the workpiece (10) is cold-formed or warm-formed or hot-formed and/or in which the workpiece consists of a ferrous material or of a nonferrous metallic material.

## Revendications

1. Procédé pour le formage d'une pièce (10), dans lequel
a) ladite pièce (10) est positionnée entre au moins deux cylindres (2, 3) rotatifs, équipés d'outils (20, 21 ; 30, 31),
b) les vitesses de rotation des cylindres (2, 3) sont sensiblement égales l'une à l'autre,
c) la position de rotation d'un cylindre (2, 3) est déterminée au moyen d'au moins un dispositif de détection de position,
d) la vitesse de rotation des cylindres (2, 3) est commandée ou réglée en fonction de la position de rotation (ϕ) d'au moins un des cylindres (2, 3), déterminée par ledit au moins un dispositif de détection de position, selon une dépendance, déterminée au préalable, entre la vitesse de rotation et la position de rotation (ϕ),
e) la dépendance entre la vitesse de rotation et la position de rotation (ϕ) du/des cylindre(s) (2, 3) étant choisie en fonction de la pièce (10) traitée.

2. Procédé selon la revendication 1, dans lequel
a) pendant une première phase du processus, la pièce (10) est positionnée entre les cylindres, de préférence au moyen d'un dispositif de positionnement,
b) pendant une deuxième phase du processus, ladite pièce est formée entre les outils (20, 21 ; 30, 31) des cylindres, et
c) pendant une troisième phase du processus, ladite pièce est retirée ou éjectée hors de l'espace intermédiaire entre les cylindres (2, 3).

3. Procédé selon la revendication 2, dans lequel la vitesse de rotation dans la première phase du processus est inférieure, au moins en moyenne, à celle pendant la deuxième phase du processus, et/ou dans lequel la vitesse de rotation des cylindres (2, 3) pendant la deuxième phase du processus est supérieure, au moins en moyenne, à celle pendant la troisième phase du processus.

4. Procédé selon la revendication 2 ou la revendication 3, dans lequel la pièce (10), au début de la deuxième phase du processus, est saisie par le ou les outils (20, 21 ; 30, 31) d'au moins un cylindre et, pendant la deuxième phase du processus, est formée entre les outils (20, 21 ; 30, 31) des deux cylindres (2, 3), puis, au début de la troisième phase du processus, est éjectée hors de l'espace intermédiaire entre les cylindres.

5. Procédé selon la revendication 4, dans lequel la vitesse de rotation est accrue dans la deuxième phase du processus après que la pièce a été saisie par les outils (20, 21 ; 30, 31) des cylindres (2, 3), et/ou dans lequel la vitesse de rotation est diminuée dans la troisième phase du processus avant l'éjection de la pièce (10), et/ou dans lequel la vitesse de rotation est sensiblement identique au début de la deuxième phase du processus lorsque la pièce est saisie et à la fin de la deuxième phase du processus.

6. Procédé selon une ou plusieurs des revendications 2 à 5, dans lequel la vitesse de rotation des cylindres (2, 3) pendant la deuxième phase du processus est maintenue constante au moins en partie, ou dans lequel la vitesse de rotation des cylindres est modifiée pendant la deuxième phase du processus, en particulier selon une courbe prédéfinie ou une dépendance prédéfinie.

7. Procédé selon l'une quelconque des revendications 2 à 6, dans lequel la deuxième phase du processus comporte différentes sous-phases, pendant lesquelles de préférence la pièce (10) est formée sur les cylindres par différents outils (20, 21 ; 30, 31), la vitesse de rotation étant modifiée avant ou après une sous-phase et/ou entre les sous-phases et/ou pendant les sous-phases, et/ou la vitesse de rotation étant diminuée avant au moins une ou avant chaque sous-phase.

8. Procédé selon une ou plusieurs des revendications précédentes, dans lequel les sens de rotation des cylindres (2, 3) sont réglées, au moins par phases, de manière sensiblement identique l'un à l'autre et/ou sont réglées, au moins par phase, différemment l'un par rapport à l'autre.

9. Procédé selon une ou plusieurs des revendications précédentes, dans lequel la vitesse de rotation est diminuée dans au moins une position de rotation (ϕ), afin d'empêcher une sollicitation excessive de la pièce (10) dans cette position de rotation, et/ou dans lequel la vitesse de rotation est commandée ou réglée dans au moins une position de rotation, de telle sorte que le couple de rotation, exercé sur le cylindre correspondant dans cette position de rotation, accepte ou ne dépasse pas une valeur prédéfinie.

10. Procédé selon une ou plusieurs des revendications précédentes, dans lequel la position actuelle des outils (20, 21 ; 30, 31) sur les cylindres (2, 3) est déterminée et une position de rotation de référence des cylindres est réglée en fonction de position actuelle déterminée des outils.

11. Procédé selon une ou plusieurs des revendications précédentes, dans lequel la pièce (10) est formée à froid ou est formée à chaud est formée ou à très haute température, et/ou dans lequel la pièce est constituée par un matériau contenant du fer ou par un matériau métallique sans fer.
